# DEMANDE DE BREVET EUROPEEN

(11) **EP 0 370 860 A1**
(43) Date de publication de la demande: **30.05.1990**
(21) Numéro de dépôt: 89403113.7
(22) Date de dépôt: 10.11.1989
(51) Int. Cl.: F42B 4/00

(54) **Elément d'artifice pyrotechnique**

(30) Priorité: 22.11.1988 FR 8815170
(71) Demandeur: RUGGIERI, F-75008 Paris (FR)
(72) Inventeur: Chastel, Jean-Pierre, F-84570 Ville sur Auzon (FR)
(74) Mandataire: Polus, Camille

(57) **Abrégé**

L'élément d'artifice pyrotechnique est du type destiné à être suspendu au-dessus du sol. Il comporte des grains de matière pyrotechnique (2) d'une taille qui est fonction de leur durée de combustion moyenne requise conditionnés dans un emballage constitué d'au moins une feuille en papier (1). Les grains (2) sont étalés et maintenus sur la surface de la feuille qui constite également des moyens de mise à feu de ceux-ci. La feuille (1) est repliée ou enroulée sur elle-même et est, à sa partie supérieure, pourvue d'un ruban adhésif (3) destiné à maintenir la feuille dans son état plié ou enroulé. L'élément d'artifice comporte, à sa partie inférieure, une couche d'allumage (5) et, à sa partie supérieure, un ruban de rigidification (4).

## Description

L'invention concerne les artifices pyrotechniques de divertissement destinés à être suspendus au-dessus du sol afin de former une cascade en brûlant.

On connaît des artifices pyrotechniques de ce type comportant des grains de matière pyrotechnique noyés dans un liant mécanique constituant en même temps des moyens de mise à feu des grains. Ces grains ont une dimension fonction de la durée de combustion désirée. Le liant est en forme de pain emballé dans une enveloppe ouverte à sont extrémité destinée à être tournée vers le sol. L'extrémité opposée de l'enveloppe est reliée à un dispositif permettant la suspension de l'artifice sur par exemple une structure.

Ces artifices peuvent être pourvus d'une charge d'allumage constituée d'une composition inflammable qui peut être déclenchée soit par un initiateur électrique permettant le déclenchement à distance d'un artifice ou par un système classique de méchage.

L'invention a pour but de proposer un élément d'artifice pyrotechnique qui est facile à fabriquer et que est nettement moins cher que les éléments d'artifice connus.

L'invention a pour objet un élément d'artifice pyrotechnique destiné à être suspendu au-dessus du sol, comportant des moyens de mise à feu et des grains de matière pyrotechnique d'une taille qui est fonction de leur durée de combustion moyenne requise, caractérisé en ce que les grains sont conditionnés dans un emballage constitué d'au moins une feuille en papier, les grains étant étalés sur ladite feuille et retenus en place par des moyens de retenue, et en ce que ladite feuille constitue également les moyens de mise à feu.

Selon d'autres caractéristiques de l'invention :
- la feuille est repliée sur elle-même en accordéon.
- la feuille est enroulée sur elle-même en spirale.
- la feuille est, à son extrémité destinée à être tournée vers le haut, pourvue de moyens de liaison destinés à la maintenir dans son état plié ou enroulé.
- les moyens de retenue des grains sur la feuille sont constitués par une couche d'un produit adhésif combustible appliqué sur au moins l'une des faces de la feuille.
- les moyens de retenue des grains sur la feuille sont constitués par la paroi même de la feuille dans son état plié ou enroulé.
- la feuille est, à son extrémité destinée à être tournée vers le bas, pourvue d'une couche d'allumage s'étendant le long du bord de la feuille sur au moins une partie de la longueur de celle-ci.
- au moins l'une des extrémités latérales de la feuille est prolongée afin de former une enveloppe qui entoure l'élément et qui forme une surface continue de protection.

L'élément d'artifice pyrotechnique suivant l'invention sera maintenant décrit plus en détail en référence aux dessins annexés sur lesquels :
- La figure 1 est une vue en plan d'un élément d'artifice développé ;
- Les figures 2 et 3 sont des vues schématiques en perspective et d'extrémité d'un élément d'artifice suivant un premier mode de réalisation de l'invention ;
- Les figures 4 et 5 sont des vues schématiques en perspective et d'extrémité d'un élément d'artifice suivant un second mode de réalisation de l'invention.

Selon les modes de réalisation illustrés sur les figures, l'élément pyrotechnique comporte une seule feuille en papier 1 sur laquelle est appliqué un produit adhésif combustible, par exemple une solution visqueuse nitrocellulose, formant une couche adhésive mince. Cette couche adhésive constitue des moyens de retenue de grains 2 de matière pyrotechnique qui sont régulièrement étalés sur la feuille 1. Les grains sont selon une variante de réalisation, enduits d'un produit adhésif combustible avant d'être étalés sur la feuille qui peut alors ne pas comporter elle-même de couche d'adhésif.

La feuille 1 est, à sa partie destinée à être dirigée vers le haut, désormais appelée partie supérieure, munie d'un ruban adhésif 3 s'étendant le long du bord correspondant de la feuille et chevauchant une partie de la face externe de celle-ci. Ce ruban peut naturellement aussi être disposé sur la face interne de la feuille qui peut également être pourvue d'un deuxième ruban adhésif disposé à l'extrémité opposée de la feuille.

Dans le cas où la feuille de papier est mince et donc relativement fragile, un élément de rigidification sous forme d'un ruban en carton 4 est avantageusement fixé à la partie supérieure de la feuille. Cet élément de rigidification s'étend parallèlement au ruban adhésif sur une partie de la longueur de celui-ci et peut être percé d'un ou de plusieurs trous destinés à recevoir une ficelle ou autre dispositif d'attache pour la suspension de l'élément au-dessus du sol.

La feuille est, à sa partie destinée à être dirigée vers la bas, désormais appelée partie inférieure, pourvue d'une couche d'une matière d'allumage 5 disposée à proximité du bord correspondant et de préférence s'étendant sur toute la longueur de celui-ci.

Selon un mode de réalisation illustré sur les figures 2 et 3, la feuille 1 formant support pour les grains 2 est pliée sur elle-même en accordéon. Les parties pliées de la feuille sont maintenues les unes contre les autres à l'aide du ruban adhésif 3.

Selon un autre mode de réalisation illustré sur les figures 4 et 5, la feuille 1 est enroulée en spirale sur elle-même et maintenue enroulée à l'aide du ruban adhésif 3. Ce ruban peut par ailleurs être remplacé par un autre moyen de liaison approprié comme par exemple une colle ou des rivets.

L'élément d'artifice peut, comme déjà mentionné, être muni d'un second ruban adhésif disposé à l'extrémité inférieure de la feuille afin de mieux maintenir ensemble les parties repliées ou enroulée de la feuille.

Selon un autre mode de réalisation non illustré sur les figures, deux feuilles planes sont disposées l'une contre l'autre et fixées l'une à l'autre à au moins leur extrémité supérieure par un ruban adhésif. Des éléments d'artifice peuvent, selon ce mode de réalisation, être fabriqués à partir de rubans en papier qui sont ensuite coupés à des longueurs appropriées.

Les moyens de retenue des grains pyrotechniques 2 entre les parties de feuille 1 pliées et retenues les unes contre les autres, ou dans une feuille enroulés sur elle-même, ou bien entre deux feuilles planes, peuvent être constitués avantageusement par la paroi même de la feuille dans le cas où cette paroi est relativement rigide de façon à pouvoir former un élément d'artifice compact dans lequel les parties de la feuille sont sollicitées les unes contre les autres lors du pliage ou de l'enroulement de la feuille. Dans ce cas, aucun adhésif n'est nécessaire.

La feuille peut avantageusement être une feuille en papier gaufré. Les grains sont, dans ce cas, maintenus prisonniers dans des alvéoles qui sont formées lorsque la feuille est pliée ou enroulée sur elle-même ou lorsque plusieurs feuilles sont superposées les unes sur les autres.

Au moins l'une des extrémités latérales de la feuille selon le mode de réalisation illustré sur les figures 2 et 3 peut être prolongée afin de former une enveloppe qui entoure les plis et qui forme une surface continue de protection.

Selon le mode de réalisation illustré sur les figures 4 et 5, une telle enveloppe est automatiquement formée lorsque la feuille est enroulée sur elle-même.

On peut aussi envisager une enveloppe séparée en, par exemple, une matière plastique mince imperméable à l'eau pour protéger l'élément d'artifice contre l'humidité jusqu'à son utilisation.

Le fonctionnement de l'élément d'artifice pyrotechnique est simple. L'élément est suspendu à une certaine hauteur par rapport au niveau du sol et la couche d'une matière d'allumage est mise à feu. La feuille est ainsi mise à feu et brûle tout en libérant les grains qui sont successivement allumés et tombent vers le sol en développant l'intensité lumineuse requise. Les grains forment ainsi une cascade de feu en tombant.

L'élément d'artifice pyrotechnique suivant l'invention est facile à fabriquer étant donné qu'il peut être formé par une seule feuille en papier pliée ou enroulée sur elle-même et son prix de revient est ainsi extrêmement bas.

## Revendications

1. Elément d'artifice pyrotechnique destiné à être suspendu au-dessus du sol, comportant des grains de matière pyrotechnique (2) d'une taille qui est fonction de leur durée de combustion moyenne requise, les grains (2) étant conditionnés dans un emballage constitué d'au moins une feuille en papier (1) sur laquelle les grains (2) sont étalés et retenus en place par des moyens de retenue, ladite feuille constituant également des moyens de mise à feu (1) des grains, caractérisé en ce que ladite feuille (1) est repliée ou enroulée sur elle-même de manière à constituer par sa paroi même lesdits moyens de retenue des grains (2).

2. Elément d'artifice pyrotechnique suivant la revendication 1, caractérisé en ce que ladite feuille (1) est repliée sur elle-même en accordéon.

3. Elément d'artifice pyrotechnique suivant la revendication 1, caractérisé en ce que ladite feuille (1) est enroulée sur elle-même en spirale.

4. Elément d'artifice pyrotechnique suivant l'une quelconque des revendications précédentes, caractérisé en ce que la feuille (1) est, à son extrémité destinée à être tournée vers le haut, pourvue de moyens de liaison (3) destinés à maintenir la feuille dans son état plié ou enroulé.

5. Elément d'artifice pyrotechnique suivant la revendication 4, caractérisé en ce que les moyens de liaison (3) sont constitués d'un ruban adhésif s'étendant sur toute la longueur de la feuille (1) et chevauchant une partie de celle-ci.

6. Elément d'artifice pyrotechnqiue suivant l'une quelconque des revendications précédentes, ca ractérisé en ce que la feuille (1) est en papier gaufré et en ce que la paroi de la feuille forme, dans son état plié ou enroulé, des alvéoles dans lesquelles les grains pyrotechniques (2) sont maintenus prisonniers.

7. Elément d'artifice pyrotechnique suivant l'une quelconque des revendications précédentes, caractérisé en ce que la feuille (1) est, à son extrémité destinée à être tournée vers le haut, pourvue d'un ruban de rigidification (4) s'étendant le long du bord de la feuille sur au moins une partie de la longueur de celle-ci.

8. Elément d'artifice pyrotechnique suivant l'une quelconque des revendications précédentes, caractérisé en ce que la feuille (1) est, à son extrémité destinée à être tournée vers le bas, pourvue d'une couche d'allumage (5) s'étandant le long du bord de la feuille sur au moins une partie de la longueur de celle-ci.

9. Elément d'artifice pyrotechnique suivant l'une quelconque des revendications précédentes, caractérisé en ce qu'au moins l'une des extrémités latérales de la feuille (1) est prolongée afin de former une enveloppe qui entoure l'élément et qui forme une surface continue de protection.

10. Elément d'artifice pyrotechnique suivant l'une quelconque des revendications précédentes, caractérisé en ce qu'il est en outre pourvu d'une enveloppe protectrice en une matière imperméable à l'eau.
